# FASCICULE DE BREVET EUROPEEN

(11) **EP 4 312 087 B1**
(45) Date de publication et mention de la délivrance du brevet: **12.03.2025**
(21) Numéro de dépôt: 22186735.1
(22) Date de dépôt: 25.07.2022
(51) Int. Cl.: G04B 19/253

(54) **MÉCANISME DE QUANTIÈME ANNUEL POUR MOUVEMENT HORLOGER**
JAHRESKALENDERMECHANISMUS FÜR UHRWERK
ANNUAL CALENDAR MECHANISM FOR TIMEPIECE MOVEMENT

(43) Date de publication de la demande: 31.01.2024
(73) Titulaire: Patek Philippe SA Genève, 1204 Genève (CH)
(72) Inventeur: Vuillemin, Didier, 1228 Plan-les-Ouates (CH)
(74) Mandataire: P&TS SA (AG, Ltd.)

(56) Documents cités:
- EP-A1- 2 479 622
- CH-A- 27 690
- CH-B5- 574 125

## Description

### Domaine technique

La présente invention concerne un mécanisme de quantième annuel pour mouvement horloger, comprenant un anneau de quantième et un dispositif de déclenchement agencé pour actionner en rotation, de manière trainante, l'anneau de quantième afin d'effectuer le passage d'une indication d'un jour à une indication du jour suivant du mois courant ou du mois suivant de manière quasi-instantanée.

### Etat de la technique

Le quantième annuel comporte une mémoire mécanique, pour ainsi dire, en tenant compte de la différence entre les mois de 30 et 31 jours. Par conséquent, il ne faut procéder à une correction chaque année qu'à la fin du mois de février.

Il existe actuellement de nombreux mécanismes de quantième annuel. A titre d'exemple, EP2479622 divulgue un dispositif de quantième annuel pour pièce d'horlogerie comprenant un anneau de quantième portant 31 chiffres apparaissant successivement au travers d'un guichet. L'anneau comporte une denture interne à 31 dents situées sur un premier niveau. Le dispositif comporte en outre une roue entraîneuse de l'anneau de quantième faisant un tour en vingt-quatre heures, et un mécanisme porté par la roue et tournant avec elle. Le mécanisme comporte un premier doigt entraînant d'un pas, à la fin de chaque jour, une dent de l'anneau de quantième ainsi qu'un second doigt entraînant l'anneau de quantième d'un pas supplémentaire à la fin du dernier jour d'un mois comportant moins de 31 jours.

Ce dispositif de quantième comporte un sautoir de positionnent de l'anneau de quantième, à l'instar de nombreux autres mécanismes de quantième connus. L'utilisation de sautoir de positionnement est nécessaire pour maintenir un des chiffres du mois en position dans le guichet en cas de chocs.

Ces sautoirs ont cependant l'inconvénient de consommer de l'énergie, ce qui a un impact non négligeable, notamment sur la réserve de marche du mouvement horloger. Par ailleurs, l'actionnement de l'anneau de quantième pour afficher le chiffre suivant selon les dispositifs à sautoir connus peut osciller entre 30 minutes et plusieurs heures. Bien que le changement de date se fait la nuit, la lecture de la date à une heure tardive n'est pas optimale.

Le document CH 574125B5 divulgue un calendrier annuel dans lequel la came des mois est reliée à un organe rotatif menant par l'intermédiaire d'une grande bascule des mois.

### Bref résumé de l'invention

Un but de la présente invention est par conséquent de proposer un mécanisme de quantième annuel d'une pièce d'horlogerie, adapté pour minimiser la prise d'énergie au moment des sauts de la date.

Un autre but de la présente invention est de proposer un mécanisme de quantième annuel d'une pièce d'horlogerie, comportant un dispositif de déclenchement pour réaliser le passage d'une indication d'un jour d'un mois à une indication du jour suivant du mois courant ou du mois suivant de manière quasi-instantanée.

Ces buts sont atteints notamment au moyen d'un mécanisme de quantième annuel pour mouvement horloger, comportant un anneau de quantième pourvu d'une denture interne, un doigt de 24h agencé pour effectuer une rotation de 360° chaque 24h et un dispositif de déclenchement agencé pour actionner en rotation, de manière trainante, l'anneau de quantième afin d'effectuer le passage d'une indication d'un jour à une indication du jour suivant du mois courant ou du mois suivant de manière quasi-instantanée. Le dispositif de déclenchement comporte à cet effet un organe rotatif de déclenchement comprenant au moins un doigt de déclenchement, un organe rotatif menant en prise direct ou indirect avec la denture interne de l'anneau de quantième et solidaire de l'organe rotatif de déclenchement, et une bascule de déclenchement. La bascule de déclenchement comporte un premier bec agencé pour coopérer avec le doigt de 24h, et un second bec agencé pour coopérer avec l'organe rotatif de déclenchement de sorte à ce que la bascule de déclenchement puisse être amenée, chaque 24h, d'une position engagée, dans laquelle l'organe de déclenchement est verrouillé en rotation par la bascule, à une position dégagée, dans laquelle l'organe rotatif de déclenchement est mis en rotation, sous l'action du couple transmis par l'organe rotatif menant, afin d'actionner en rotation l'anneau de quantième.

Le mécanisme de quantième annuel comporte en outre une came des mois et une bascule des mois agencée pour coopérer avec respectivement la came des mois, le dispositif de déclenchement et au moins un élément d'actionnement, solidaire de l'anneau de quantième, afin de gérer le passage de l'indication du dernier jour des mois de 30 et 31 jours à l'indication du 1^{er} jour du mois suivant.

Selon un mode d'exécution, la bascule des mois comporte un bras actionnable agencé pour se trouver hors du chemin dudit au moins un élément d'actionnement lorsque la bascule des mois est actionnée, par la came des mois, dans une première position correspondant à un mois de 31 jours. Le bras actionnable est par ailleurs agencé pour se trouver sur le chemin dudit au moins un élément d'actionnement lorsque la bascule des mois est actionnée, par la came des mois, dans une seconde position correspondant à un mois de 30 jours. Dans cette seconde position, l'élément d'actionnement peut actionner la bascule des mois dans une troisième position pour que celle-ci agisse sur le dispositif de déclenchement afin actionner l'anneau de quantième de sorte à effectuer le passage de deux indications de jour successives de manière quasi-instantanée.

Selon un mode d'exécution, le dispositif de déclenchement comporte un module de déclenchement comprenant l'organe rotatif de déclenchement. Celui-ci comporte un doigt de déclenchement unique agencé pour coopérer avec le second bec de la bascule de déclenchement afin de verrouiller le module de déclenchement. Le doigt de 24h est agencé pour permettre le dégagement du second bec du doigt de déclenchement afin de déverrouiller le module de déclenchement.

Le module de déclenchement comprend en outre une came de doigt montée sur l'organe rotatif de déclenchement, un doigt escamotable agencé pour coopérer avec la came de doigt, un organe élastique agencé pour maintenir le doigt escamotable contre la came de doigt ainsi qu'un actionneur de came solidaire de la came de doigt. Cet actionneur est agencé pour actionner en rotation la came de doigt par rapport à l'organe rotatif de déclenchement afin que le doigt escamotable soit en contact avec respectivement un premier et un second profil de came pour pouvoir amener le doigt escamotable respectivement dans une configuration déployée, dans laquelle le doigt peut être amené en butée contre le second bec de la bascule de déclenchement, et dans une configuration escamotée, dans laquelle le doigt est dégagé du second bec. Le module de déclenchement comporte par ailleurs l'organe rotatif menant qui est solidaire de l'organe rotatif de déclenchement.

La bascule des mois est agencée pour agir sur l'actionneur de came afin que le doigt escamotable soit dans la configuration déployée au cours d'un mois à 31 jours pour que le doigt escamotable et le doigt de déclenchement puisse travailler en alternance afin d'actionner en rotation, chaque jour, l'anneau de quantième d'un premier angle prédéfini, et ceci tout au long du mois à 31 jours. La bascule des mois est par ailleurs agencée pour agir sur l'actionneur de came afin que le doigt escamotable soit dans la configuration escamotée au 30 d'un mois à 30 jours pour rendre le doigt escamotable inactif afin d'actionner en rotation l'anneau de quantième d'un second angle prédéfini deux fois plus grand que le premier angle afin d'effectuer le passage de l'indication du « 30 » à l'indication du 1^{er} du mois suivant.

Selon un mode d'exécution, l'organe rotatif menant est agencé pour effectuer une rotation d'un premier angle, par exemple une rotation de 180°, chaque fois que le module de déclenchement est déverrouillé par le doigt de 24h lorsque le doigt escamotable est dans la configuration déployée. L'organe rotatif menant est par ailleurs agencé pour effectuer une rotation d'un second angle, par exemple une rotation de 360°, lorsque le doigt escamotable est dans la configuration escamotée pour effectuer le passage de l'indication du 30 à l'indication du1^{er} du mois suivant.

Selon un mode d'exécution, l'actionneur de came comporte une partie périphérique comprenant une denture externe comportant une pluralité de dents et une partie centrale agencée à l'intérieur de la partie périphérique. La partie centrale à la partie périphérique sont reliées entre elles par une liaison élastique de sorte à rendre possible une rotation relative entre ces deux parties afin de pouvoir amener le doigt escamotable de la configuration escamotée à la configuration déployée et vice versa.

Selon un mode d'exécution, la partie centrale de l'actionneur de came est solidaire de l'organe rotatif menant. La came de doigt est montée sur un pivot de l'organe rotatif de déclenchement. La bascule des mois est configurée pour permettre le blocage de la partie périphérique de l'actionneur de came afin de pivoter la came de doigt par rapport à l'organe rotatif de déclenchement d'une première position angulaire à une seconde position angulaire.

Selon un mode d'exécution, la liaison élastique comporte un premier et un second sautoir. La partie périphérique comporte un profil interne comportant plusieurs creux. Les têtes de sautoir des premier et second sautoirs sont agencés dans deux creux diamétralement opposés.

Selon un mode d'exécution, la bascule des mois comporte en outre une tige d'actionnement comprenant un crochet permettant de crocheter une dent de la partie périphérique de l'actionneur de came de sorte à induire la rotation relative entre les parties périphérique et centrale de l'actionneur.

Selon un mode d'exécution, la bascule des mois comporte un bras d'actionnement destiné à agir sur la bascule de déclenchement afin de dégager le second bec de la bascule de déclenchement de l'organe rotatif de déclenchent lorsque la bascule des mois est pivotée dans la troisième position par l'élément d'actionnement. La bascule des mois est agencée pour être maintenue dans cette troisième position aussi longtemps que l'élément d'actionnement coopère avec le bras actionnable. Cela permet à l'organe rotatif menant d'actionner l'anneau de quantième de sorte à réaliser le passage de l'indication du 30 d'un mois à 30 jours à l'indication du 1^{er} du mois suivant de manière quasi-instantanée.

Selon un mode d'exécution, le bras actionnable comporte une surface courbée. L'élément d'actionnement est agencé pour se déplacer contre et le long de la surface courbée afin de maintenir la bascule des mois dans la troisième position. La surface courbée définit un arc de cercle dont l'angle est suffisant pour que la bascule de déclenchement puisse être, d'une part, maintenue dans ladite position dégagée au passage dudit doigt ou de l'un d'au moins deux doigts de l'organe rotatif de déclenchement et, d'autre part, amenée dans ladite position engagée avant le passage suivant dudit doigt ou avant le passage d'un autre doigt desdits au moins deux doigts.

Selon un mode d'exécution, l'organe rotatif de déclenchement comporte un premier et un second doigt de déclenchement qui sont diamétralement opposés. L'élément d'actionnement est agencé pour maintenir la bascule des mois dans la troisième position afin de permettre le passage de l'un de ces deux doigts. L'organe rotatif de déclenchement peut ainsi effectuer une rotation de 360° afin de réaliser le passage de l'indication du « 30 » du mois à 30 jours à l'indication du 1^{er} du mois suivant.

Selon un mode d'exécution, l'anneau de quantième ne comporte qu'un seul élément d'actionnement pour gérer le passage de l'indication du dernier jour des mois à 30 et 31 jours à l'indication du 1^{er} jour du mois suivant.

Selon un mode d'exécution, l'organe rotatif menant est agencé pour entrainer l'anneau de quantième par l'intermédiaire d'au moins une roue, de préférence par un train d'engrenage comportant au moins une première et une seconde roue. La première roue est en prise avec l'organe rotatif menant alors que la seconde roue est en prise avec, d'une part, la première roue et, d'autre part, la denture interne de l'anneau de quantième.

Un autre aspect de l'invention porte sur un mouvement horloger comportant le mécanisme de quantième annuel selon l'invention et sur une pièce d'horlogerie comprenant un tel mouvement.

### Brève description des figures

Des exemples de mise en œuvre de l'invention sont indiqués dans la description illustrée par les figures annexées dans lesquelles :
- la figure 1 illustre une vue de dessus d'un mécanisme de quantième annuel comprenant un dispositif de déclenchement comportant un module de déclenchement agencé pour coopérer avec une bascule de déclenchement, selon un premier mode d'exécution ;
- la figure 2 illustre une vue en éclaté du module de déclenchement de la figure 1 ;
- les figures 3 à 7 illustrent des vues de dessus d'une séquence opérationnelle du mécanisme de quantième annuel de la figue 1 lors du passage d'un mois à 31 jours au mois suivant;
- les figures 8 à 18 illustrent des vues de dessus d'une séquence opérationnelle du mécanisme de quantième annuel de la figue 1 lors du passage d'un mois à 30 jours au mois suivant;
- les figures 19 à 21 illustrent des vues de dessus d'une séquence opérationnelle d'un mécanisme de quantième annuel, selon un second mode d'exécution, lors du passage du dernier jour d'un mois à 31 jours au premier jour du mois suivant, et
- les figures 22 à 25 illustrent des vues de dessus d'une séquence opérationnelle du mécanisme de quantième annuel, selon le second mode d'exécution, lors du passage du dernier jour d'un mois à 30 jours au premier jour du mois suivant.

### Description détaillée des modes d'exécution de l'invention

En référence à la figure 1, le mécanisme de quantième annuel 10, selon un premier mode d'exécution, comporte un anneau de quantième 12 pourvu d'une denture interne 14, un doigt de 24h 18 agencé pour effectuer une rotation chaque 24h ainsi qu'un dispositif de déclenchement agencé pour actionner en rotation l'anneau de quantième 12 afin d'effectuer le passage d'une indication d'un jour à une indication du jour suivant du mois courant ou du mois suivant. Le passage d'une indication du jour à une indication du jour suivant se fait de manière trainante, c'est-à-dire par le biais d'un engrenage comprenant dans l'exemple présent une roue 50 en prise avec la denture interne 14 de l'anneau de quantième 12.

Selon une variante non-illustrée, l'entrainement de l'anneau de quantième peut se faire par un train d'engrenage comportant plusieurs roues. Cela a pour avantage d'offrir une certaine liberté quant au choix de l'emplacement du dispositif de déclenchement dans le mouvement.

Le dispositif de déclenchement comporte un module de déclenchement 20 ainsi qu'une bascule de déclenchement 56 agencée pour coopérer, d'une part, avec le module de déclenchement 20 et, d'autre part, avec le doigt de 24h 18. A cette fin, la bascule de déclenchement 56 comporte un premier bec 57 se trouvant sur le chemin du doigt de 24h et un second bec 58 agencé pour coopérer avec le module de déclenchement 20 afin de verrouiller ce dernier et empêcher ainsi toute rotation de l'anneau de quantième 12. Le module de déclenchement 20 est déverrouillé lorsque le doigt de 24h 18 pivote la bascule de déclenchement 56 par son action sur le premier bec 57 de celle-ci.

Cela permet de dégager, toutes les 24h, le second bec 58 de la bascule 56 du module de déclenchement 20 permettant à celui-ci d'entrainer l'anneau de quantième 12 par l'intermédiaire de la roue 50 afin d'effectuer le passage d'une indication d'un jour à une indication du jour suivant de manière quasi-instantanée, c'est-à-dire de l'ordre de quelques secondes. Un ressort de bascule 59 est agencé pour engager à nouveau la bascule de déclenchement 56 avec le module de déclenchement 20 après chaque passage du doigt de 24h 18.

Toujours selon la figure 1, le mécanisme de quantième annuel 10 comporte en outre une came des mois 60 et une bascule des mois 63 agencée pour coopérer avec la came des mois 60. De manière conventionnelle, la came des mois 60 est en prise avec le mouvement afin d'effectuer tous les mois une rotation d'un douzième de tour. Cette came comporte une série de premiers secteurs de came 61 pour les mois de 30 jours s'étendant radialement depuis un disque situé au centre de la came ainsi qu'une série de seconds secteurs de came 62 pour les mois de 31 jours qui sont intercalés entre les premiers secteurs de came 61.

La bascule des mois 63 est agencée pour coopérer avec respectivement la came des mois 60, le dispositif de déclenchement et deux éléments d'actionnement 16a, 16b, par exemple deux goupilles, solidaires de l'anneau de quantième 12, afin de gérer le passage des mois de 30 jours. Plus particulièrement, la bascule des mois 63 comporte un palpeur 65 agencé pour coopérer avec les premiers et seconds secteurs de came 61, 62, un bras actionnable 64 ainsi qu'une tige d'actionnement 66 dont une extrémité est pourvue d'un crochet 67 destiné à coopérer avec le module de déclenchement 20. La première goupille 16a est positionnée par exemple entre les indications du 28^{ème} et du 29^{ème} jour alors que la seconde goupille 16b et positionnée par exemple entre les indications du 30^{ème} et 31^{ème} jour. Les goupilles peuvent être positionnées et fixées ailleurs sur l'anneau de quantième 12 selon la position du guichet 80 par rapport à la bascule des mois 63. Un ressort de bascule 68 contraint le palpeur 65 de la bascule des mois 63 contre la came des mois 60.

Selon la figure 2, le module de déclenchement 20 comporte un organe rotatif de déclenchement 22, de préférence sous la forme d'un disque, pourvu d'un doigt de déclenchent 24 et comportant un pivot 26, un doigt escamotable 28 fixé sur le disque de déclenchement 22, une came de doigt 34 montée pivotante sur le pivot 26 du disque de déclenchement, un actionneur de came 38 solidaire de la came de doigt 34, ainsi que le pignon 50 solidaire de du disque de déclenchement 22 et en prise avec la denture interne 14 de l'anneau de quantième. Le doigt escamotable 28 comporte une lame flexible 30 maintenant le doigt contre la came de doigt 34. La lame flexible 30 est fixée sur le disque de déclenchement 22 et est courbée de sorte à s'étendre par exemple sur plus de 180° autour de la came de doigt 34.

Celle-ci possède de préférence une forme symétrique et dont le contour est constitué de deux secteurs diamétralement opposés et comportant chacun un premier et même profil 35 ainsi que deux autres secteurs diamétralement opposés et comportant chacun un second et même profil 36. Le doigt escamotable 28 peut ainsi être amené dans une configuration déployée, dans laquelle le doigt peut être amené en butée contre le second bec 58 de la bascule de déclenchement 56, et dans une configuration escamotée, dans laquelle le doigt 28 est dégagé du second bec 58. Le doigt escamotable 28 est positionné afin qu'il soit diamétralement opposé au doigt 24 du disque de déclenchement 22 lorsque le doigt escamotable est dans sa configuration déployée.

L'actionneur de came 38 comporte une partie périphérique 40, une partie centrale 44, qu'on appellera par la suite moyeu, agencée à l'intérieur de la partie périphérique 40, et une liaison élastique reliant la partie centrale 44 à la partie périphérique 40 de sorte à rendre possible une rotation relative entre ces deux partie 40, 44. La partie périphérique 40 possède une denture externe, par exemple de type à dents de loup, comportant plusieurs dents 41, et un profile interne 42 comportant plusieurs creux 43.

La liaison élastique peut par exemple comporter un premier et un second sautoir 48a, 48b. Les lames des sautoirs sont connectées à deux portions du moyeu 44 qui sont diamétralement opposées. Les lames respectives des premier et second sautoirs 48a, 48b sont par ailleurs courbées afin que la tête de sautoir 49a, 49b, se trouvant à une extrémité de chaque lame, soit logée dans un creux 43 du profile interne 42 de la partie périphérique 40 de l'actionneur de came 38 qui est diamétralement opposé au point d'attache de la lame au moyeu 44. Ce dernier comporte en son centre un support de roue 46 sur lequel est chassé la roue 50.

Cet arrangement permet un mouvement relatif entre la came de doigt 34 et le disque d'entrainement 22 qui est nécessaire pour la correction qui doit être effectuée à la fin d'un mois à 30 jours selon la description détaillée qui en sera faite ultérieurement.

Lorsque le module de déclenchement 20 est dans une configuration verrouillée, la roue 50 est sous tension et exerce un couple sur le disque de déclenchement 20. La roue 50 peut par exemple être reliée au rochet de barillet par un train de rouage ainsi qu'à un différentiel afin de permettre au barillet de transmettre son énergie au mouvement lorsque le module de déclenchement 20 comprenant la roue 50 est dans une configuration verrouillée.

Ce mécanisme de quantième annuel a l'avantage, par son type d'entrainement de l'anneau de quantième, d'assurer un bon maintien de cet anneau en cas de choc tout en consommant moins d'énergie que les mécanismes de quantième connus utilisant un sautoir de positionnement nécessaire au maintien de l'anneau.

Le fonctionnement du mécanisme de quantième annuel 10 va à présent être décrit en référence aux figures 3 à 18.

Selon la figure 3, l'anneau de quantième 12 est positionné afin d'indiquer le 29 d'un mois à 31 jours au travers du guichet 80. Le palpeur 65 de la bascule des mois 63 est en contact avec l'un des seconds secteurs de came 62 de la came des mois 60. Cela permet de positionner le bras actionnable 64 de la bascule 63 dans une première position dans laquelle les première et seconde goupilles 16a, 16b peuvent passer au travers d'un dégagement (non visible), réalisé sur le bras actionnable, afin que la bascule des mois 63 ne soit pas actionnée au passage des goupilles. Le doigt escamotable 28 se trouve, à cet instant, en butée contre le second bec 28 de la bascule de déclenchement 56 verrouillant ainsi le module de déclenchement 20. Dans cette configuration, le doigt escamotable 28 exerce une force contre le second bec 58 de la bascule 56 puisque la roue 50 exerce un couple sur le disque de déclenchement 22 auquel est solidaire le doigt 28 (figure 2).

Au regard des figures 3 et 4, l'action du doigt de 24h 18 sur le premier bec 57 de la bascule de déclenchement 56 soulève celle-ci, ce qui permet de déverrouiller le module de déclenchement 20. La roue 50 peut ainsi tourner sous l'action du train de rouage engrenant avec le rochet de barillet du mouvement, ce qui permet d'entrainer en rotation l'anneau de quantième 12. La rotation de la roue 50 entraine par ailleurs le doigt de déclenchement 24 qui est solidaire du disque de déclenchement, lequel est solidaire de la roue 50.

Le ressort de bascule 59 permet de ramener la bascule de déclenchement 56 dans sa position de repos afin de stopper la rotation du doigt 24 par le second bec 58 de la bascule comme illustré à la figure 5. Le disque de déclenchement et la roue 50 auront alors pivoté de 180°, ce qui permet d'assurer le passage d'une indication d'un jour à une indication du jour suivant, c'est-à-dire dans l'exemple illustré du « 29 » au « 30 ».

Le déverrouillage du module de déclenchement 20, 24h plus tard, par le doigt 18 permet d'entrainer à nouveau en rotation l'anneau de quantième 12, par l'intermédiaire de la roue 50, mais c'est cette fois-ci le doigt escamotable 28, et non le doigt de déclenchement 24, qui vient en butée contre le second bec 58 de la bascule 56 comme illustré à la figure 6. Le disque de déclenchement et la roue 50 auront alors pivoté à nouveau de 180°, ce qui permet d'assurer le passage de l'indication « 30 » du mois à l'indication « 31 » du mois.

En référence à la figure 7, le déverrouillage du module de déclenchement 20, 24h plus tard, permet d'entrainer à nouveau en rotation l'anneau de quantième 12 jusqu'à ce que le doigt de déclenchement 24 vienne en butée contre le second bec 58 de la bascule de déclenchement 56.

Ainsi, le doigt escamotable 28 et le doigt de déclenchement 24 travaillent en alternance pour permettre le verrouillage du module de déclenchement 20 après la rotation de 180° de la roue 50 du module de déclenchement chaque 24h. On remarquera que les première et seconde goupilles 16a, 16b de l'anneau de quantième 12 sont passées au travers du bras d'actionnement 64 de la bascule des mois 63 sans avoir actionné cette dernière.

En référence à la figure 8, la came des mois 60 a été actionnée par le mouvement d'un douzième de tour de sorte à ce que le palpeur 65 de la bascule de mois 63 soit en contact avec l'un des premiers secteurs de came 61 de la came des mois. La bascule des mois a donc basculé de sorte à ce que le bras d'actionnement 64 puisse être actionné au passage des première et seconde goupille 16a, 16b de l'anneau de quantième 12. Le passage de l'indication « 29 » à l'indication « 30 » d'un mois à 30 jours, selon les figures 8 et 9, s'effectue de la même manière qu'un mois à 31 jours. Par contre, pour le passage du 30 au 1^{er} du mois suivant, la première goupille 16a actionne le bras actionnable 64 de la bascule des mois 63, ce qui permet de pivoter cette dernière et d'engager le crochet 67 de la tige d'actionnement 66 avec le module de déclenchement 20 comme illustré à la figure 10. Le crochet 67 se trouve ainsi sur le chemin d'une dent 41 de l'actionneur de came 38 (figure 2).

Selon les figures 11, 12 et au regard de l'agencement des différents composants du module de déclenchement 20 illustré à la figure 2, le crochet 67 retient une dent 41 de la partie périphérique 40 de l'actionneur de came 38 immobilisant ainsi cette partie sans toutefois entraver l'actionnement de l'anneau de quantième 12 par la roue 50. L'immobilisation de la partie périphérique 40 de l'actionneur de came 38 par le crochet 67 génère un mouvement relatif de 90° entre le moyeu 44 et la partie périphérique 40 de l'actionneur.

Cela permet de déloger la tête de sautoir 49a, 49b des premier et second sautoirs 48a, 48b de leur creux respectif 43 situés sur le profil interne 40 de la partie périphérique 40 et de positionner ces têtes de sautoir dans deux autres creux situés sur ce profil interne 42 (figure 2). La came de doigt 34, qui est solidaire de l'actionneur de came 38 est ainsi pivotée de 90°, autour du pivot 26 du disque de déclenchement 22, d'une première position à une seconde position stable.

Cette rotation de 90° de la came de doigt 34 permet d'amener et de maintenir le doigt escamotable 28 contre un secteur de la came 34 possédant le second profil 36, ce qui a pour conséquence d'amener le doigt escamotable 28 dans sa configuration escamotée comme illustré à la figure 12. Lorsque la première goupille 16a est dégagée du bras actionnable 64 de la bascule des mois, celle-ci est pivotée jusqu'à ce que le palpeur 65 vienne à nouveau au contact de l'un des premiers secteurs de came 61 de la came de mois 60, sous l'action du ressort de bascule 68, dégageant ainsi le crochet 67 du module de déclenchement 20 comme on peut le voir à la figure 13.

Ainsi, pour le passage du « 30 » au 1^{er} du mois suivant, lorsque le doigt de déclenchement 24 du module de déclenchement 20 est en appui contre le second bec 58 de la bascule de déclenchement 56 selon la figure 9 et que le doigt de 24h 18 a soulevé par la suite cette bascule (figure 10), le disque de déclenchement 22 est entrainé en rotation de 360°. La rotation disque de déclenchement ne peut en effet être stoppée, à cet instant, que par le contact du doigt de déclenchement contre le second bec 58 de la bascule de déclenchement 56 selon la figure 14 puisque le doigt escamotable est devenu inactif. La roue 50 est par conséquent entrainée par le mouvement non pas de 180° mais de 360° permettant le passage du 30 d'un mois à 30 jours au 1^{er} du mois suivant.

A cet instant, la seconde goupille 16b est sur le point d'actionner à nouveau le bras actionnable 64 de la bascule des mois 63. Le déverrouillage du module de déclenchement 20, 24h plus tard, par le doigt 18 permet d'entrainer à nouveau en rotation l'anneau de quantième 12. La seconde goupille 16b actionne le bras actionnable 64 de la bascule des mois 63, ce qui permet de pivoter à nouveau cette dernière et d'engager le crochet 67 de la tige d'actionnement 66 avec le module de déclenchement 20 comme illustré à la figure 15. Le crochet 67 se trouve ainsi sur le chemin d'une dent 41 de l'actionneur de came 38 (figure 2).

Selon les figures 2, 16 à 18, le crochet 67 retient à nouveau une dent 41 de la partie périphérique 40 de l'actionneur de came 38 immobilisant ainsi cette partie 40 sans toutefois entraver l'actionnement de l'anneau de quantième 12 par la roue 50. L'immobilisation de la partie périphérique 40 de l'actionneur de came 38 génère à nouveau un mouvement relatif de 90° entre le moyeu 44 et la partie périphérique 40. Cela permet de déloger la tête de sautoir 49a, 49b des premier et second sautoirs 48a, 48b de leur creux respectif 43 situés sur le profil interne 40 de la partie périphérique 40 et de positionner les têtes 49a, 49b dans les deux autres creux situés sur ce profil interne 42 (figure 2).

La came de doigt 34 est ainsi pivotée à nouveau de 90°, autour du pivot 26 du disque de déclenchement 22, entre deux positions stables. Cette rotation additionnelle de 90° de la came de doigt 34 permet d'amener et de maintenir le doigt escamotable 28 contre un secteur de la came 34 possédant le premier profil 36, ce qui a pour conséquence de ramener le doigt escamotable 28 de sa configuration escamotée à sa configuration déployée comme illustré à la figure 17. Une fois que la seconde goupille 16b est dégagée du bras actionnable 64 de la bascule des mois 63, celle-ci est pivotée sous l'action du ressort de bascule 68 afin de dégager le crochet 67 du module de déclenchement 20 et d'amener le palpeur 65 contre l'un des premiers secteurs 61 de la came des mois.

Le doigt escamotable 28 et le doigt de déclenchement 24 peuvent ainsi travailler à nouveau en alternance pour permettre le verrouillage du module de déclenchement 20 après une rotation de 180° de la roue 50 chaque 24h selon la figure 18 et ceci dès le début d'un nouveau mois. Ce travail en alternance se poursuit jusqu'à l'indication « 31 » s'il s'agit d'un mois à 31 jours ou jusqu'à l'indication « 30 » s'il s'agit d'un mois à 30 jours, auquel cas les séquences décrites en relation avec les figures 9 à 18 se répètent.

En référence à la figure 19, le mécanisme de quantième annuel 10, selon un second mode d'exécution, comporte un anneau de quantième 12 pourvu d'une denture interne 14, un doigt de 24h 18 engrenant avec le mouvement pour effectuer une rotation de 360° chaque 24h ainsi qu'un dispositif de déclenchement agencé pour actionner en rotation l'anneau de quantième 12 afin d'effectuer le passage d'une indication d'un jour à une indication du jour suivant du mois courant ou du mois suivant.

Le dispositif de déclenchement comporte organe rotatif menant 50, par exemple une roue menante, en prise avec un train de rouage comprenant par exemple une première roue 51 engrenant avec la roue menante 50 et une seconde roue 52 en prise avec la première roue 51 et la denture interne 14 de l'anneau de quantième 12. La roue menante 50 est solidaire d'un organe rotatif de déclenchement 22, par exemple sous la forme d'un disque, comprenant un premier et un second doigt de déclenchement 24a, 24b qui sont diamétralement opposés. A l'instar du premier mode d'exécution, la roue menante 50 est sous tension et peut par exemple être reliée au rochet de barillet par un train de rouage ainsi qu'à un différentiel afin de permettre au barillet de transmettre son énergie au mouvement lorsque la roue menante est bloquée en rotation.

Le dispositif de déclenchement comporte en outre une bascule de déclenchement 56 agencée pour coopérer, d'une part, avec le disque de déclenchement 22 et, d'autre part, avec le doigt de 24h 18. A cette fin, cette bascule de déclenchement comporte un premier bec 57 se trouvant sur le chemin du doigt de 24h et un second bec 58 agencé pour coopérer avec les premier et second doigts de déclenchement 24a, 24b du disque de déclenchement afin de verrouiller ce dernier et empêcher ainsi toute rotation de l'anneau de quantième 12. Le disque de déclenchement 22 est déverrouillé lorsque le doigt de 24h 18 pivote la bascule de déclenchement 56 par son action sur le premier bec 57 de celle-ci.

Cela permet de dégager, toutes les 24h, du disque de déclenchement 22 le second bec 58 de la bascule permettant au disque de déclenchement 22 d'entrainer l'anneau de quantième 12 sous l'action du couple de la roue menante 50 par l'intermédiaire du train d'engrenage comportant la roue menante 50 ainsi que les première et seconde roues 51, 52. Cela permet d'effectuer le passage d'une indication d'un jour à une indication du jour suivant de manière quasi-instantanée, c'est-à-dire de l'ordre de quelques secondes. Un ressort de bascule 59 est agencé pour engager à nouveau la bascule de déclenchent 56 avec l'un ou l'autre des deux doigts de déclenchement 24a, 24b du disque de déclenchement 20 après chaque passage du doigt de 24h 18.

Toujours selon la figure 19, le mécanisme de quantième annuel 10 comporte en outre une came des mois 60 et une bascule des mois 63 agencée pour coopérer avec la came des mois 60. De manière conventionnelle, la came des mois est en prise avec le mouvement afin d'effectuer tous les mois une rotation d'un douzième de tour. Cette came comporte une série de premier secteurs de came 61 pour les mois de 30 jours s'étendant radialement depuis un disque situé au centre de la came et une série de seconds secteurs de came 62 pour les mois de 31 jours qui sont intercalés entre les premiers secteurs de came 61.

A l'instar du premier mode d'exécution, la bascule des mois 63 comporte un palpeur 65, agencé pour coopérer avec les premiers et les seconds secteurs de came 61, 62 de la came des mois 60 sous l'action d'un ressort de bascule 68, un bras actionnable 64, ainsi qu'un bras d'actionnement 66. Le bras actionnable 64 permet de positionner la bascule des mois dans une première et une deuxième position afin de gérer le passage des mois de 30 et 31 jours selon la description ci-après. Le bras d'actionnement 66 comporte une extrémité qui est destinée à coopérer non pas avec un module déclenchement, selon la description qui en a été faite au regard du premier mode d'exécution, mais directement avec la bascule de déclenchent 56, et plus particulièrement avec un bras actionnable 56a.

A la différence du premier mode d'exécution, l'anneau de quantième 12 du mécanisme de quantième annuel 10 ne comporte qu'un seul organe d'actionnement 16, par exemple une goupille, solidaire de l'anneau de quantième 12 et positionnée entre les indications du 29^{ème} et du 30^{ème} jour, afin de gérer le passage des mois de 30 et 31 jours. L'organe d'actionnement 16 peut toutefois être fixé ailleurs sur l'anneau de quantième selon la position du guichet 80 par rapport à la bascule des mois 63.

Pour le passage de l'indication « 31 » d'un mois à 31 jours au 1^{er} du mois suivant selon les figures 19 à 21, le palpeur 65 de la bascule de came 63 coopère avec l'un des second secteurs 62 de la came de mois 60. Le bras actionnable 64 se trouve à cet instant dans une première position dans laquelle la goupille 16 peut passer au travers d'un dégagement (non visible), réalisé sur le bras actionnable, afin que la bascule des mois 63 ne soit pas actionnée au passage de la goupille.

Le doigt de 24h 18 peut ainsi soulever, chaque 24h, la bascule de déclenchement 56 afin de dégager l'un des deux doigts de déclenchement 24a, 24b du second bec 58 de la bascule 56 permettant à la roue menante 50 d'entrainer en rotation l'anneau de quantième 12. La rotation de la roue menante 50 entraine par ailleurs en rotation le disque de déclenchement 22 comme illustré à la figure 20. Le ressort de bascule 59 permet de ramener la bascule de déclenchement 56 dans sa position active afin que le disque de déclenchement 22 puisse être stoppé après rotation de celui-ci de 180° par le contact de l'autre des deux doigts de déclenchement 24a, 24b contre le second bec 58 de la bascule de déclenchement 56 comme on peut le voir à la figure 21.

En référence aux figures 22 à 25, la came des mois 60 a été actionnée par le mouvement d'un douzième de tour de sorte à ce que le palpeur 65 de la bascule de mois 63 puisse être en contact avec un des premiers secteurs de came 61 de la came des mois (figures 22 et 25). La bascule des mois 63 a donc basculé de sorte à ce que le bras actionnable 64 occupe une deuxième position afin de pouvoir actionner la bascule des mois au passage de la goupille 16 de l'anneau de quantième 12.

A cet effet, le bras actionnable 64 comporte une surface courbée 64a. Lorsque la goupille 16 engage le bras actionnable 64 de la bascule des mois 63, celle-ci est pivotée dans une troisième position selon la séquence de mouvements illustrées par les figures 23 et 24. Selon ces illustrations, la goupille 16 permet, d'une part, d'actionner la bascule des mois 63 dans cette troisième position et, d'autre part, de maintenir la bascule des mois dans cette troisième position aussi longtemps que la goupille 16 se déplace le long et contre la surface courbée 64a du bras actionnable 64 de la bascule.

L'extrémité du bras d'actionnement 66 de la bascule des mois 63, lorsque celle-ci est amenée dans sa troisième position, appuie contre un bras actionnable 56a de la bascule de déclenchent 56 afin de pivoter celle-ci et de la maintenir dans une position dégagée du disque de déclenchement 22 afin que le second bec 58 de la bascule de déclenchement ne puisse interagir avec l'un ou l'autre des deux doigts de déclenchement 24a, 24b du disque de déclenchement lors du passage du doigt correspondant en regard de la bascule 56. La géométrie de la surface courbée 64a permet de maintenir la bascule des mois 63 dans la troisième position le temps nécessaire pour que le disque de déclenchement 22 puisse effectuer une rotation complète de 360° pour réaliser le passage de l'indication « 30 » du mois à l'indication du 1^{er} du mois suivant.

La surface courbée 64a du bras actionnable 64 de la bascule des mois 63 définit par conséquent un arc de cercle dont l'angle correspond par exemple à l'angle de rotation de l'anneau de quantième 12 pour passer de l'indication du « 30 » du mois à l'indication du 1^{er} du mois suivant. La surface courbée 64a peut néanmoins s'étendre selon un arc de cercle d'un angle qui est inférieur à l'angle de rotation de l'anneau de quantième 12 pour passer de l'indication du « 30 » du mois à l'indication du 1^{er} du mois suivant mais suffisant pour que la bascule de déclenchement 56 retombe après le passage de l'un des deux doigts de déclenchement 24a, 24b et avant le passage de l'autre des deux doigts de déclenchements 24a, 24b.

Selon ce second mode d'exécution, le bascule de mois 63 agit sur la bascule de déclenchement 56 à la fin d'un mois à 30 jours afin que le second bec 58 de cette dernière puisse être dégagé du disque de déclenchement 22 pour laisser passer l'un des deux doigts de déclenchement 24a, 24b. Le ressort de bascule 59 permet de ramener la bascule de déclenchement 56 dans sa position active afin que le second bec 58 puisse venir en contact de l'autre des deux doigts de déclenchement 24a, 24b. L'anneau de quantième 12 peut ainsi être entrainé à la fin de chaque mois à 30 jours par le train de rouage dont la roue menante 50 pivote de 360° au lieu des 180° usuel. Cela permet d'actionner l'anneau de quantième 12, d'un pas angulaire deux fois plus important que les pas usuels se produisant entre l'indication du 1^{er} du mois jusqu'à l'indication du 30 du mois.

Selon une variante non-illustrée, l'organe rotatif de déclenchement peut ne comporter qu'un seul doigt de déclenchement à l'instar du premier mode d'exécution. Dans cette variante, l'organe rotatif de déclenchement effectue une rotation complète de 360° chaque 24H. A la fin de chaque mois à 30 jours, la bascule des mois permet de dégager le second bec de la bascule de déclenchement de l'organe rotatif de déclenchement afin que celui-ci puisse effectuer deux tours complets, c'est-à-dire une rotation de 720° sous l'action du train de rouage entrainé par l'organe rotatif menant.

Selon une autre variante non-illustrée, l'organe rotatif de déclenchement peut comporter plus de deux doigts de déclenchement, par exemple trois doigts. Dans ces cas, les rapports d'engrenage du train de rouage en prise avec la denture interne de l'anneau de quantième sont adaptés en conséquence en fonction de l'amplitude du saut angulaire effectué par l'organe rotatif de déclenchement.

### Liste de référence

| | | | | | | | |
|---|---|---|---|---|---|---|---|
| Quantième annuel 10 | | | | | | | |
| | Anneau de quantième 12 | | | | | | |
| | | Denture interne 14 | | | | | |
| | | Elément(s) d'actionnement 16 ; 16a, 16b (e.g. goupille) | | | | | |
| | Doigt de 24h 18 | | | | | | |
| | Dispositif de déclenchement | | | | | | |
| | | Module de déclenchement 20 (1^{er} mode de réalisation) | | | | | |
| | | | Organe rotatif de déclenchement 22 | | | | |
| | | | | Doigt de déclenchent 24 ; 24a, 24b | | | |
| | | | | Pivot 26 | | | |
| | | | Doigt escamotable 28 | | | | |
| | | | | Lame flexible 30 | | | |
| | | | Came de doigt 34 | | | | |
| | | | | Premier profil 35 | | | |
| | | | | Second profil 36 | | | |
| | | | Actionneur de came 38 | | | | |
| | | | | Partie périphérique 40 | | | |
| | | | | | Dents 41 | | |
| | | | | | Profile interne 42 | | |
| | | | | | | Creux 43 | |
| | | | | Partie centrale 44 | | | |
| | | | | | Support de roue 46 | | |
| | | | | | Sautoirs 48a, 48b | | |
| | | | | | | Tête de sautoir 49 | |
| | | | Organe rotatif menant 50 | | | | |
| | | | | Roue | | | |
| | | | | Première et seconde roues 51, 52 (2^{ème} mode de réalisation) | | | |
| | | Bascule de déclenchement 56 | | | | | |
| | | | Bras actionnable 56a | | | | |
| | | | Premier bec 57 | | | | |
| | | | Second bec 58 | | | | |
| | | | Ressort de bascule 59 | | | | |
| | | Came des mois 60 | | | | | |
| | | | Premier secteurs 61 | | | | |
| | | | Second secteur 62 | | | | |
| | | Bascule des mois 63 | | | | | |
| | | | Bras actionnable 64 | | | | |
| | | | | Surface courbée 64a | | | |
| | | | Palpeur 65 | | | | |
| | | | Tige/bras d'actionnement 66 | | | | |
| | | | | Crochet 67 (1^{er} mode de réalisation) | | | |
| | | Ressort de bascule 68 | | | | | |
| Guichet 80 | | | | | | | |

## Revendications

1. Mécanisme de quantième annuel (10) pour mouvement horloger, comportant un anneau de quantième (12) pourvu d'une denture interne (14), un doigt de 24h (18) agencé pour effectuer une rotation de 360° chaque 24h et un dispositif de déclenchement agencé pour actionner en rotation, de manière trainante, l'anneau de quantième (12) afin d'effectuer le passage d'une indication d'un jour à une indication du jour suivant du mois courant ou du mois suivant de manière quasi-instantanée, le dispositif de déclenchement comportant un organe rotatif de déclenchement (22) comprenant au moins un doigt de déclenchement (24 ; 24a, 24b), un organe rotatif menant (50) en prise directe ou indirecte avec la denture interne (14) de l'anneau de quantième (12) et solidaire de l'organe rotatif de déclenchement (22), et une bascule de déclenchement (56) comportant un premier bec (57) agencé pour coopérer avec le doigt de 24h (18), et un second bec (58) agencé pour coopérer avec l'organe rotatif de déclenchement (22) de sorte à ce que la bascule de déclenchement (56) puisse être amenée, chaque 24h, d'une position engagée, dans laquelle l'organe de déclenchement (22) est verrouillé en rotation par ladite bascule (56), à une position dégagée, dans laquelle l'organe rotatif de déclenchement (22) est mis en rotation sous l'action du couple transmis par l'organe rotatif menant (50) afin d'actionner en rotation l'anneau de quantième (12), le mécanisme de quantième annuel (10) comportant en outre une came des mois (60) et une bascule des mois (63) agencée pour coopérer avec respectivement la came des mois (60), le dispositif de déclenchement et au moins un élément d'actionnement (16 ; 16a, 16b), solidaire de l'anneau de quantième (12), afin de gérer le passage de l'indication du dernier jour des mois de 30 et 31 jours à l'indication du 1^{er} jour du mois suivant.

2. Mécanisme (10) selon la revendication 1, dans lequel la bascule des mois (63) comporte un bras actionnable (64) agencé pour se trouver, d'une part, hors du chemin dudit au moins un élément d'actionnement (16 ; 16a, 16b) lorsque la bascule des mois (63) est actionnée, par la came des mois (60), dans une première position correspondant à un mois de 31 jours et, d'autre part, sur le chemin dudit au moins un élément d'actionnement (16 ; 16a, 16b) lorsque la bascule des mois (63) est actionnée, par la came des mois (60), dans une seconde position correspondant à un mois de 30 jours, afin que ledit au moins un élément d'actionnement (16 ; 16a, 16b) puisse actionner ladite bascule (63) dans une troisième position pour que celle-ci agisse sur le dispositif de déclenchement afin actionner l'anneau de quantième (12) de sorte à effectuer le passage de deux indications de jour successives de manière quasi-instantanée.

3. Mécanisme (10) selon l'une des revendications précédentes, dans lequel le dispositif de déclenchement comporte un module de déclenchement (20) comprenant:
l'organe rotatif de déclenchement (22) comportant un doigt de déclenchement unique (24) agencé pour coopérer avec le second bec (58) de la bascule de déclenchement (56) afin de verrouiller le module de déclenchement (20), le doigt de 24h (18) permettant de dégager le second bec (58) du doigt de déclenchement (24) afin de déverrouiller le module de déclenchement (20),
une came de doigt (34) montée sur l'organe rotatif de déclenchement (22),
un doigt escamotable (28) agencé pour coopérer avec la came de doigt (34),
un organe élastique (30) agencé pour maintenir le doigt escamotable (28) contre la came de doigt (34),
un actionneur de came (38) solidaire de la came de doigt (34), l'actionneur de came (38) étant agencé pour actionner en rotation la came de doigt (34) afin que le doigt escamotable (28) soit en contact avec respectivement un premier et un second profil de came (35, 36) pour pouvoir amener ledit doigt respectivement dans une configuration déployée, dans laquelle le doigt (28) peut être amené en butée contre le second bec (58) de la bascule de déclenchement (56), et dans une configuration escamotée, dans laquelle le doigt (28) est dégagé dudit second bec (58), et
ledit organe rotatif menant (50), et
dans lequel la bascule des mois (63) est agencée pour agir sur l'actionneur de came (38) afin que le doigt escamotable (28) soit, d'une part, dans la configuration déployée au cours d'un mois à 31 jours pour que le doigt escamotable (28) et le doigt de déclenchement (24) puisse travailler en alternance afin d'actionner en rotation, chaque jour, l'anneau de quantième, et d'autre part, dans la configuration escamotée au 30 d'un mois à 30 jours afin de rendre le doigt escamotable (28) inactif pour effectuer le passage du 30 au 1^{er} du mois suivant.

4. Mécanisme (10) selon la revendication précédente, dans lequel l'organe rotatif menant (50) est agencé pour effectuer une rotation d'un premier angle, par exemple une rotation de 180°, chaque fois que le module de déclenchement (20) est déverrouillé par le doigt de 24h (18) lorsque le doigt escamotable (28) est dans la configuration déployée, ledit organe rotatif menant (50) étant par ailleurs agencé pour effectuer une rotation d'un second angle correspondant à deux fois le premier angle, par exemple une rotation de 360°, lorsque le doigt escamotable (28) est dans la configuration escamotée pour le passage du 30 au 1^{er} du mois suivant.

5. Mécanisme (10) selon la revendication 3 ou 4, dans lequel l'actionneur de came (38) comporte une partie périphérique (40) comprenant une denture externe comportant une pluralité de dents (41), une partie centrale (44) agencée à l'intérieur de la partie périphérique (40), et une liaison élastique (48, 49) reliant la partie centrale (44) à la partie périphérique (40) de sorte à rendre possible une rotation relative entre lesdites parties périphérique et centrale (40, 44) afin de pouvoir amener le doigt escamotable (28) de la configuration escamotée à la configuration déployée et vice versa.

6. Mécanisme (10) selon la revendication précédente, dans lequel la partie centrale (44) est solidaire de l'organe rotatif menant (50), la came de doigt (34) étant montée sur un pivot (26) de l'organe rotatif de déclenchement (22), la bascule des mois (63) étant configurée pour permettre le blocage de la partie périphérique (40) de l'actionneur de came (38) afin de pivoter la came de doigt (34) par rapport à l'organe rotatif de déclenchement (22).

7. Mécanisme (10) selon la revendication 5 ou 6, dans lequel la liaison élastique comporte un premier et un second sautoir (48a, 48b), la partie périphérique (40) comportant un profil interne (42) comportant plusieurs creux, les têtes de sautoir (49a, 49) des premier et second sautoirs étant agencés dans deux creux diamétralement opposés.

8. Mécanisme (10) selon l'une des revendications 5 à 7, dans lequel la bascule des mois (63) comporte en outre une tige d'actionnement (66) comportant un crochet (67) permettant de crocheter une dent (41) de la partie périphérique de l'actionneur de came (38) de sorte à induire la rotation relative entre les parties périphérique et centrale (40, 44) dudit actionneur (38).

9. Mécanisme (10) selon la revendication 2, dans lequel la bascule des mois (63) comporte en outre un bras d'actionnement (66) destiné à agir sur la bascule de déclenchement (56) afin de dégager le second bec (58) de ladite bascule (56) de l'organe rotatif de déclenchent (22) lorsque la bascule des mois (63) est pivotée dans la troisième position par l'élément d'actionnement (16), la bascule des mois (63) étant agencée pour être maintenue dans cette troisième position aussi longtemps que l'élément d'actionnement (16) coopère avec le bras actionnable (64) afin de permettre à l'organe rotatif menant (50) d'actionner l'anneau de quantième (12) de sorte à réaliser le passage de l'indication du 30 d'un mois à 30 jours à l'indication du 1^{er} du mois suivant de manière quasi-instantanée.

10. Mécanisme (10) selon la revendication précédente, dans lequel le bras actionnable (64) comporte une surface courbée (64a), ledit élément d'actionnement (16) étant agencé pour se déplacer contre et le long de la surface courbée (64a) afin de maintenir la bascule des mois (63) dans ladite troisième position, ladite surface courbée (64a) définissant un arc de cercle dont l'angle est suffisant pour que la bascule de déclenchement (56) puisse être, d'une part, maintenue dans ladite position dégagée au passage dudit doigt (24) ou de l'un d'au moins deux doigts (24a, 24b) de l'organe rotatif de déclenchement (22) et, d'autre part, amenée dans ladite position engagée avant le passage suivant dudit doigt (24) ou avant le passage d'un autre doigt desdits au moins deux doigts (24a, 24b).

11. Mécanisme (10) selon la revendication 9 ou 10, dans lequel l'organe rotatif de déclenchement (22) comporte un premier et un second doigt de déclenchement (24a, 24b) qui sont diamétralement opposés, l'élément d'actionnement (16) étant agencé pour maintenir la bascule des mois (63) dans ladite troisième position afin de permettre le passage d'un des premier et second doigts de déclenchement (24a, 24b) de l'organe rotatif de déclenchement (22) pour que ledit organe rotatif (22) puisse effectuer une rotation de 360° afin de réaliser le passage de l'indication du « 30 » du mois à 30 jours à l'indication du 1^{er} du mois suivant.

12. Mécanisme (10) selon l'une des revendications 9 à 11, dans lequel l'anneau de quantième (12) ne comporte qu'un seul élément d'actionnement (16) pour gérer le passage de l'indication du dernier jour des mois de 30 et 31 jours à l'indication du 1^{er} jour du mois suivant.

13. Mécanisme (10) selon l'une des revendications 9 à 12, dans lequel l'organe rotatif menant (50) est agencé pour entrainer l'anneau de quantième (12) par l'intermédiaire d'au moins une roue, de préférence par un train d'engrenage comportant au moins une première et une seconde roue (51, 52), la première roue (51) étant en prise avec l'organe rotatif menant (50), la seconde roue (52) étant en prise avec, d'une part, la première roue (51) et, d'autre part, la denture interne (14) de l'anneau de quantième (12).

14. Mouvement horloger comportant le mécanisme (10) selon l'une des revendications précédentes

15. Pièce d'horlogerie comportant le mouvement horloger selon la revendication précédente.

## Patentansprüche

1. Jahreskalendermechanismus (10) für ein Uhrwerk, umfassend einen Datumsring (12) mit Innenverzahnung (14), einen 24-Stunden-Finger (18), welcher alle 24 Stunden um 360° drehbar ist, und eine Auslösevorrichtung, welche derart angeordnet ist, um den Datumsring (12) auf schleppende Weise drehend anzutreiben, um den Übergang von der Anzeige eines Tages zur Anzeige des folgenden Tages, des laufenden Monats oder des folgenden Monats nahezu augenblicklich zu bewerkstelligen, wobei die Auslösevorrichtung aufweist: ein drehbares Auslöseglied (22) mit mindestens einem Auslösefinger (24; 24a, 24b), ein treibendes Drehglied (50), welches direkt oder indirekt mit der Innenverzahnung (14) des Datumsrings (12) in Eingriff steht und mit dem drehbaren Auslöseglied (22) fest verbunden ist, und eine Auslösewippe (56), welcher einen ersten Schnabel (57) umfasst, welcher derart angeordnet ist, um mit dem 24-Stunden-Finger (18) zusammenzuwirken, und einen zweiten Schnabel (58) umfasst, welcher derart angeordnet ist, um mit dem drehbaren Auslöseglied (22) zusammenzuwirken, so dass die Auslösewippe (56) alle 24 Stunden aus einer Eingriffsstellung gebracht werden kann, in welcher das Auslöseglied (22) durch die besagte Wippe (56) in seiner Drehung blockiert ist, bis zu einer freigegebenen Stellung, in welcher das drehbare Auslöseglied (22) unter der Wirkung des vom treibenden Drehglied (50) übertragenen Drehmoments in Drehung gesetzt wird, um den Datumsring (12) drehend anzutreiben, wobei der Jahreskalendermechanismus (10) zudem einen Monatsnocken (60) und eine Monatswippe (63) umfasst, die jeweils derart angeordnet ist, dass sie mit dem Monatsnocken (60) bzw. mit der Auslösevorrichtung und bzw. mit mindestens einem mit dem Datumsring (12) fest verbundenen Betätigungselement (16; 16a, 16b) zusammenwirkt, um den Übergang von der Anzeige des letzten Tages der Monate mit 30 und 31 Tagen zur Anzeige des 1. Tages des folgenden Monats zu ermöglichen.

2. Mechanismus (10) gemäss Anspruch 1, worin die Monatswippe (63) einen betätigbaren Arm (64) umfasst, welcher derart angeordnet ist, um sich einerseits ausserhalb des Bahnes des besagten mindestens einen Betätigungselements (16; 16a, 16b) bei Betätigung der Monatswippe (63) durch den Monatsnocken (60) in einer ersten Stellung zu befinden, welche einem Monat mit 31 Tagen entspricht, und sich andererseits auf der Bahn des besagten mindestens einen Betätigungselements (16; 16a, 16b) bei Betätigung der Monatswippe (63) durch den Monatsnocken (60) in einer zweiten Stellung zu befinden, welche einem Monat mit 30 Tagen entspricht, so dass das besagte mindestens eine Betätigungselement (16; 16a, 16b) die besagte Wippe (63) in eine dritte Stellung zu betätigen vermag, damit sie auf die Auslösevorrichtung zur Betätigung des Datumringes (12) derart einwirkt, dass der Übergang zweier aufeinanderfolgender Tagesanzeigen nahezu augenblicklich erfolgt.

3. Mechanismus (10) gemäss einem der vorhergehenden Ansprüche, worin die Auslösevorrichtung ein Auslösemodul (20) umfasst, welches umfasst:
das drehbare Auslöseglied (22) mit einem einzelnen Auslösefinger (24), welcher derart angeordnet ist, um mit dem zweiten Schnabel (58) der Auslösewippe (56) zusammenzuwirken, um das Auslösemodul (20) zu verriegeln, wobei der 24-Stunden-Finger (18) es ermöglicht, den zweiten Schnabel (58) des Auslösefingers (24) zu lösen, um das Auslösemodul (20) zu entriegeln,
einen Fingernocken (34), welche am drehbaren Auslöseglied (22) montiert ist,
einen einziehbaren Finger (28), welcher derart angeordnet ist, um mit dem Fingernocken (34) zusammenzuwirken,
ein elastisches Element (30), welches derart angeordnet ist, um den einziehbaren Finger (28) gegen den Fingernocken (34) zu halten,
einen Nockenbetätiger (38), welcher fest mit dem Fingernocken (34) verbunden ist, wobei der Nockenbetätiger (38) derart angeordnet ist, um den Fingernocken (34) zu drehen, damit der einziehbare Finger (28) mit einem ersten bzw. einem zweiten Nockenprofil (35, 36) in Kontakt steht, um den besagten Finger jeweils in eine ausgefahrene Konfiguration, in welcher der Finger (28) in Anlage an den zweiten Schnabel (58) der Auslösewippe (56) gebracht werden kann, und in eine zurückgezogene Konfiguration, in welcher der Finger (28) vom besagten zweiten Schnabel (58) gelöst ist, bringen zu können, und
das besagte treibendes Drehglied (50), und
worin die Monatswippe (63) derart angeordnet ist, um auf den Nockenbetätiger (38) zu wirken, damit sich der einziehbare Finger (28) im Laufe eines Monats mit 31 Tagen einerseits in der ausgefahrenen Konfiguration befindet, so dass der einziehbare Finger (28) und der Auslösefinger (24) abwechselnd arbeiten können, um jeden Tag den Datumsring in Drehung zu betätigen, und andererseits in der zurückgezogenen Konfiguration am 30. eines Monats mit 30 Tagen den einziehbaren Finger (28) inaktiv zu machen, um den Übergang vom 30. zum 1. des folgenden Monats zu bewirken.

4. Mechanismus (10) gemäss dem vorhergehenden Anspruch, worin das treibende Drehglied (50) derart angeordnet ist, um sich jedes Mal, wenn das Auslösemodul (20) durch den 24h-Finger (18) entriegelt wird, um einen ersten Winkel, beispielsweise eine Drehung um 180°, zu drehen, wenn sich der einziehbare Finger (28) in der ausgefahrenen Konfiguration befindet, wobei das besagte treibende Drehglied (50) zudem derart angeordnet ist, um sich um einen zweiten Winkel, welcher dem Doppelten des ersten Winkels entspricht, beispielsweise einer Drehung um 360°, zu drehen, wenn sich der einziehbare Finger (28) für den Übergang vom 30. zu 1. des folgenden Monats in der eingezogenen Konfiguration befindet.

5. Mechanismus (10) gemäss Anspruch 3 oder 4, worin der Nockenbetätiger (38) aufweist: einen Umfangsteil (40) mit Aussenzähnen mit mehreren Zähnen (41) und einen Mittelteil (44), welcher an der Innenseite des Umfangsteils (40) angeordnet ist, und eine elastische Verbindung (48, 49), welche den Mittelteil (44) mit dem Umfangsteil (40) verbindet, um eine relative Drehung zwischen den besagten Umfangs und Mittelteilen (40, 44)zu ermöglichen, um den einziehbaren Finger (28) von der eingefahrenen Konfiguration in die ausgefahrene Konfiguration und umgekehrt bringen zu können.

6. Mechanismus (10) gemäss dem vorhergehenden Anspruch, worin der Mittelteil (44) fest mit dem treibenden Drehglied (50) verbunden ist, wobei der Fingernocken (34) auf einem Drehzapfen (26) des drehbaren Auslöseglieds (22) montiert ist, wobei die Monatswippe (63) derart konfiguriert ist, um die Verriegelung des Umfangsteils (40) des Nockenbetätigers (38) zu ermöglichen, um den Fingernocken (34) in Bezug auf den drehbaren Auslöseglied (22) zu schwenken.

7. Mechanismus (10) gemäss Anspruch 5 oder 6, worin die elastische Verbindung eine erste und eine zweite Rollenhebelfeder (48a, 48b) umfasst, wobei der Umfangsteil (40) ein Innenprofil (42) umfasst, welches mehrere Aussparungen aufweist, wobei die Rollenhebelfederköpfe (49a, 49) der ersten und zweiten Rollenhebelfeder in zwei diametral gegenüberliegenden Aussparungen angeordnet sind.

8. Mechanismus (10) gemäss einem der Ansprüche 5 bis 7, worin die Monatswippe (63) zudem eine Betätigungsstange (66) umfasst, welche einen Haken (67) aufweist, der es ermöglicht, einen Zahn (41) des Umfangsteils des Nockenbetätigers (38) einzuhaken, um die relative Drehung zwischen den Umfangs- und Mittelteilen (40, 44) des besagten Nockenbetätigers (38) zu induzieren.

9. Mechanismus (10) gemäss Anspruch 2, worin die Monatswippe (63) zudem einen Betätigungsarm (66) umfasst, welcher dazu bestimmt ist, auf die Auslösewippe (56) einzuwirken, um den zweiten Schnabel (58) von der besagten Wippe (56) des drehbaren Auslöseglied (22) auszulösen, wenn die Monatswippe (63) durch das Betätigungselement (16) in die dritte Stellung geschwenkt wird, wobei die Monatswippe (63) derart angeordnet ist, um in dieser dritten Stellung gehalten zu werden, solange das Betätigungselement (16) mit dem betätigbaren Arm (64) zusammenwirkt, um die Betätigung des Datumsrings (12) durch das treibende Drehglied (50) zu ermöglichen, um damit den Übergang von der Angabe des 30. eines Monats mit 30 Tagen zur Angabe des 1. des folgenden Monats fast augenblicklich zu erreichen.

10. Mechanismus (10) gemäss dem vorhergehenden Anspruch, wobei der betätigbare Arm (64) eine gekrümmte Oberfläche (64a) aufweist, wobei das besagte Betätigungselement (16) derart angeordnet ist, um sich gegen die gekrümmte Oberfläche (64a) und entlang dieser zu bewegen, um damit die Monatswippe (63) in der besagten dritten Stellung zu halten, wobei die besagte gekrümmte Oberfläche (64a) einen Kreisbogen definiert, dessen Winkel ausreichend ist, damit die Auslösewippe (56) einerseits beim Durchgang des besagten Fingers (24) oder eines von mindestens zwei Fingern (24a, 24b) des drehbaren Auslöseglieds (22) in der besagten freigegebenen Stellung gehalten wird, und andererseits vor dem nächsten Durchgang des besagten Fingers (24) oder vor dem Durchgang eines anderen Fingers der besagten mindestens zwei Finger (24a, 24b) in die besagte Eingriffsstellung gebracht wird.

11. Mechanismus (10) gemäss Anspruch 9 oder 10, worin das drehbare Auslöseglied (22) einen ersten und einen zweiten Auslösefinger (24a, 24b) umfasst, welche diametral zueinander gegenüberliegen, wobei das Betätigungselement (16) derart angeordnet ist, um die Monatswippe (63) in der besagten dritten Stellung zu halten, um den Durchgang eines der ersten und zweiten Auslösefinger (24a, 24b) des drehbare Auslöseglieds zu ermöglichen (22), damit sich das besagte drehbare Auslöseglied (22) um 360° drehen kann, um den Übergang von der Anzeige "30" des Monats mit 30 Tagen zur Anzeige des 1. des folgenden Monats zu erreichen.

12. Mechanismus (10) gemäss einem der Ansprüche 9 bis 11, worin der Datumsring (12) nur ein Betätigungselement (16) aufweist, um den Übergang der Anzeige des letzten Tages der Monate mit 30 und 31 Tagen zur Angabe des 1. Tages des Folgemonats zu bewerkstelligen.

13. Mechanismus (10) gemäss einem der Ansprüche 9 bis 12, worin das treibende Drehglied (50) derart angeordnet ist, um den Datumsring (12) über mindestens ein Rad anzutreiben, vorzugsweise durch ein Getriebe, welches mindestens ein erstes und ein zweites Rad (51, 52) aufweist, wobei das erste Rad (51) mit dem treibenden Drehglied (50) in Eingriff steht und das zweite Rad (52) einerseits mit dem ersten Rad (51) und andererseits mit der Innenverzahnung (14) des Datumsrings (12) in Eingriff steht.

14. Uhrwerk mit dem Mechanismus (10) gemäss einem der vorhergehenden Ansprüche

15. Uhr mit dem Uhrwerk gemäss dem vorhergehenden Anspruch.

## Claims

1. Annual calendar mechanism (10) for a watch movement, comprising a calendar ring (12) provided with an internal toothing (14), a 24h finger (18) arranged to perform a 360° rotation every 24h and a release device arranged to actuate in rotation, in a dragging manner, the calendar ring (12) in order to effect the passage from an indication of one day to an indication of the next day of the current month or the next month in a quasi-instantaneous manner, the release device comprising a rotary release member (22) comprising at least one release finger (24; 24a, 24b), a rotary drive member (50) in direct or indirect engagement with the internal toothing (14) of the calendar ring (12) and connected to the rotary release member (22), and a release lever (56) comprising a first beak (57) arranged to cooperate with the 24h finger (18), and a second beak (58) arranged to cooperate with the rotary release member (22) so that the release lever (56) can be brought, each 24h, from an engaged position, in which the release member (22) is locked against rotation by the said lever (56), to a released position, in which the rotary release member (22) is rotated under the action of the torque transmitted by the rotary drive member (50) in order to rotate the calendar ring (12), the annual calendar mechanism (10) further comprising a month cam (60) and a month lever (63) arranged to cooperate respectively with the month cam (60), the release device and at least one actuating element (16 ; 16a, 16b), connected to the calendar ring (12), in order to effect the transition from the indication of the last day of the months of 30 and 31 days to the indication of the 1st day of the following month.

2. Mechanism (10) according to claim 1, wherein the month lever (63) comprises an actuatable arm (64) arranged to be, on the one hand, out of the way of said at least one actuating element (16; 16a, 16b) when the month lever (63) is actuated, by the month cam (60), in a first position corresponding to a month of 31 days and, on the other hand, in the way of said at least one actuating element (16; 16a, 16b) when the month lever (63) is actuated, by the month cam (60), in a second position corresponding to a month of 30 days, so that said at least one actuating element (16; 16a, 16b) can actuate said lever (63) into a third position for the latter to act on the release device to actuate the calendar ring (12) so as to effect the passage of two successive day indications in a quasi-instantaneous manner.

3. Mechanism (10) according to one of the preceding claims, wherein the release device comprises a release module (20) comprising :
the rotary release member (22) having a single release finger (24) arranged to cooperate with the second beak (58) of the release lever (56) to lock the release module (20), the 24h finger (18) allowing disengagement of the second beak (58) from the release finger (24) to unlock the release module (20),
a finger cam (34) mounted on the rotary release member (22),
a retractable finger (28) arranged to cooperate with the finger cam (34),
an elastic member (30) arranged to maintain the retractable finger (28) against the finger cam (34),
a cam actuator (38) integral with the finger cam (34), the cam actuator (38) being arranged to rotate the finger cam (34) so that the retractable finger (28) is in contact with a first and a second cam profile (35, 36) so as to be able to bring said finger respectively into an extended configuration, in which the finger (28) can be brought into abutment against the second beak (58) of the release lever (56), and into a retracted configuration, in which the finger (28) is disengaged from said second beak (58), and
said rotary drive member (50), and
wherein the month lever (63) is arranged to act on the cam actuator (38) so that the retractable finger (28) is, on the one hand, in the extended configuration during a month of 31 days so that the retractable finger (28) and the release finger (24) can work alternately to actuate in rotation, every day, the calendar ring and, on the other hand, in the retracted configuration at the 30th of a month of 30 days in order to render the retractable finger (28) inactive to effect the passage from the 30th to the 1st of the following month.

4. Mechanism (10) according to the preceding claim, wherein the rotary drive member (50) is arranged to rotate through a first angle, for example a rotation of 180°, each time the release module (20) is unlocked by the 24h finger (18) when the retractable finger (28) is in the deployed configuration, said rotary drive member (50) being further arranged to rotate through a second angle corresponding to twice the first angle, for example a rotation of 360°, when the retractable finger (28) is in the retracted configuration for the passage from the 30th to the 1st of the following month.

5. Mechanism (10) according to claim 3 or 4, wherein the cam actuator (38) comprises a peripheral part (40) comprising external toothing with a plurality of teeth (41), a central part (44) arranged inside the peripheral part (40), and an elastic connection (48, 49) connecting the central part (44) to the peripheral part (40) so as to enable relative rotation between said peripheral and central parts (40, 44) in order to bring the retractable finger (28) from the retracted configuration to the extended configuration and vice versa.

6. Mechanism (10) according to the preceding claim, wherein the central part (44) is integral with the rotary drive member (50), the finger cam (34) being mounted on a pivot (26) of the rotary release member (22), the month lever (63) being configured to allow locking of the peripheral part (40) of the cam actuator (38) in order to pivot the finger cam (34) relative to the rotary release member (22).

7. Mechanism (10) according to claim 5 or 6, wherein the elastic connection comprises a first and a second jumper spring (48a, 48b), the peripheral part (40) comprising an internal profile (42) comprising several recesses, the jumper spring heads (49a, 49b) of the first and second jumper springs being arranged in two diametrically opposed recesses.

8. Mechanism (10) according to one of claims 5 to 7, wherein the month lever (63) further comprises an actuating rod (66) comprising a hook (67) for hooking a tooth (41) of the peripheral part of the cam actuator (38) so as to induce the relative rotation between the peripheral and central parts (40, 44) of said actuator (38).

9. Mechanism (10) according to claim 2, wherein the month lever (63) further comprises an actuating arm (66) intended to act on the release lever (56) in order to disengage the second beak (58) of said lever (56) from the rotary release member (22) when the month lever (63) is pivoted into the third position by the actuating member (16), the month lever (63) being arranged to be maintained in this third position for as long as the actuating element (16) cooperates with the actuatable arm (64) in order to enable the rotary drive member (50) to actuate the calendar ring (12) so as to effect the passage from the indication of the 30th of a month of 30 days to the indication of the 1st of the following month in a quasi-instantaneous manner.

10. Mechanism (10) according to the preceding claim, wherein the actuatable arm (64) comprises a curved surface (64a), said actuating element (16) being arranged to move against and along the curved surface (64a) in order to maintain the month lever (63) in said third position, said curved surface (64a) defining an arc of a circle the angle of which is sufficient for the release lever (56) to be, on the one hand, maintained in said released position upon passage of said finger (24) or of one of at least two fingers (24a, 24b) of the rotary release member (22) and, on the other hand, brought into said engaged position prior to the next passage of said finger (24) or prior to the passage of another finger of said at least two fingers (24a, 24b).

11. Mechanism (10) according to claim 9 or 10, wherein the rotary release member (22) comprises first and second release fingers (24a, 24b) which are diametrically opposed, the actuating element (16) being arranged to maintain the month lever (63) in said third position to allow the passage of one of the first and second release fingers (24a, 24b) of the rotary release member (22) so that said rotary member (22) can rotate through 360° to change the indication from the "30" of the month of 30 days to the indication of the 1st of the following month.

12. Mechanism (10) according to one of claims 9 to 11, wherein the calendar ring (12) comprises only one actuating element (16) to effect the passage from the indication of the last day of the months of 30 and 31 days to the indication of the 1st day of the following month.

13. Mechanism (10) according to one of claims 9 to 12, wherein the rotary drive member (50) is arranged to drive the calendar ring (12) via at least one wheel, preferably via a gear train comprising at least a first and a second wheel (51, 52), the first wheel (51) being in mesh with the rotary drive member (50), the second wheel (52) being in mesh with, on the one hand, the first wheel (51) and, on the other hand, the internal toothing (14) of the calendar ring (12).

14. Watch movement comprising the mechanism (10) according to one of the preceding claims.

15. Timepiece comprising the watch movement according to the preceding claim.
